# EUROPÄISCHE PATENTSCHRIFT

(11) **EP 0 218 804 B1**
(45) Veröffentlichungstag und Bekanntmachung des Hinweises auf die Patenterteilung: **23.11.1988**
(21) Anmeldenummer: 86109424.1
(22) Anmeldetag: 10.07.1986
(51) Int. Cl.: B65H 39/06

(54) **Vorrichtung zum Übernehmen und Wegführen von gefalzten Druckbogen von einer Fördereinrichtung**
Device for taking over and transferring folded sheets from a conveyor
Dispositif pour reprendre et transférer des feuilles pliées d'un dispositif de transport

(30) Priorität: 29.08.1985 CH 3708/85
(43) Veröffentlichungstag der Anmeldung: 22.04.1987
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- CH-A- 344 085

## Beschreibung

Die vorliegende Erfindung betrifft eine Vorrichtung zum Übernehmen und Wegführen von gefalzten Druckbogen von einer Fördereinrichtung gemäss Oberbegriff des Anspruches 1.

Aus den CH-PSen358 100 und 459 270 sind Vorrichtungen dieser Art bekannt, bei denen die Druckbogen durch Anheben eines Abhebeschwertes von endlosen, umlaufend angetriebenen Transportketten abgehoben werden. Durch dieses Abhebeschwert, das zwischen den Transportketten und vor dessen Umlenkung angeordnet ist, werden die Druckbogen mit der Falzkante voraus einer Förderanordnung zugeführt, die durch Walzenpaare oder mit Förderbändern zusammenwirkende Walze gebildet wird und der ein Bandförderer nachgeschaltet ist, der die in der Regel aus mehreren ineinanderliegenden Druckbogen gebildeten Produkte wegführt.

Beim Durchlaufen der Produkte durch den durch die Förderwalzenpaare bzw. die zusammenwirkenden Förderbänder und Förderwalzen gebildeten Förderspalt werden die Produktehälften, die im Zeitpunkt des Abhebens von den Transportketten noch voneinander abgehoben sind, wieder vollständig aufeinandergelegt, d. h. die vorher offenen Produkte werden dabei wieder geschlossen. Ein allfälliges erneutes Öffnen der Druckprodukte wäre daher mit einem beträchtlichen Aufwand verbunden. Der vorliegenden Erfindung liegt nun die Aufgabe zugrunde, eine Vorrichtung der eingangs genannten Art zu schaffen, die ein Offenhalten bzw. Öffnen der von der Fördereinrichtung übernommenen Druckbogen erlaubt.

Diese Aufgabe wird erfindungsgemäss durch die Merkmale des kennzeichnenden Teils des Anspruchs 1 gelöst.

Dadurch, dass die Halteorgane des Wegförderers zwischen die Druckbogenhälften eingreifen, wird ein vollständiges Schliessen der Druckbogen verhindert. Die durch die Halteorgane an der Falzkante festgehaltenen Druckbogen lassen sich leicht durch Verschwenken der Halteorgane um eine im wesentlichen rechtwinklig zur Förderrichtung des Wegförderers verlaufende und zu den Falzkanten parallele Achse öffnen. Durch diese Schwenkbewegung wird nämlich eine Produktehälfte von der andern Produktehälfte abgehoben.

Die erfindungsgemässe Vorrichtung bringt besondere Vorteile bei einer Sammelvorrichtung, bei der mehrere parallel zueinander und zu einer gemeinsamen Umlaufachse verlaufende Sammelförderer vorgesehen sind, die um diese Umlaufachse herum angeordnet sind und während des Förderns der Druckbogen um diese gemeinsame Umlaufachse umlaufend antreibbar sind. Ein einziger Wegförderer genügt zum Übernehmen und Wegführen der aus mehreren ineinanderliegenden Druckbogen gebildeten Produkte von den verschiedenen Sammelförderern, von denen jedem eine Abhebeeinrichtung für die Druckbogen zugeordnet ist.

Bevorzugte Weiterausgestaltungen der erfindungsgemässen Vorrichtung bilden Gegenstand der abhängigen Ansprüche.

Im folgenden wird anhand der Zeichnung ein Ausführungsbeispiel des Erfindungsgegenstand näher erläutert. Es zeigt rein schematisch:
Figur 1 eine Sammelvorrichtung in perspektivischer Ansicht,
Figur 2 in gegenüber der Figur 1 vergrössertem Masstab eine Seitenansicht des abgabeseitigen Endes der Sammeltrommel und den Wegförderer teilweise im Schnitt, Figur 3 einen Schnitt etwa entlang der Linie 111-111 in Figur 2,
Figur 4 in Seitenansicht des Wegförderers im Übernahmebereich,
Figur 5 in zur Figur 4 ähnlicher Darstellung den Wegförderer in seinem Abgabebereich.

In Figur 1 ist rein schematisch eine Sammelvorrichtung 1 gezeigt, die eine Grundplatte 2 mit Lagerböcken 3, 3' aufweist, in den die Welle 4 einer Sammeltrommel 5 gelagert ist. Auf der Welle 4 sind in einem Abstand voneinander zwei scheibenförmige Lagerelemente 6, 7 befestigt, zwischen denen eine Anzahl von Sammelförderern 8 angeordnet sind, deren Aufbau und Lagerung anhand der Figur 2 noch näher erläutert werden wird. Die Sammelförderer 8 verlaufen parallel zueinander und zur Welle 4 der Sammeltrommel 5 und sind um diese Welle 4 herum angeordnet. Auf der Welle 4 sitzt ein Kettenrad 9, über das eine Kette 10 geführt ist, die über ein weiteres Kettenrad 11 läuft. Letzteres sitzt auf der Abtriebswelle eines Antriebes 12, mittels dem die Sammeltrommel 5 samt den Sammelförderern 8 in Richtung des Pfeiles A umlaufend angetrieben wird. Die Umlaufachse ist mit 4a bezeichnet.

In Richtung der Längsachse der Welle 4, d. h. auch in Förderrichtung B der Sammelförderer 8, gesehen, sind hintereinander drei Zuförderer 13, 14,15 für gefalzte Druckbogen 16, 17 bzw. 18 angeordnet. Die nur ganz schematisch dargestellten Zuförderer 13, 14, 15 enden in der Nähe des Umfanges der Sammeltrommel 5 und legen mit dieser einen Übergabebereich 13a, 14a bzw. 15a für die Druckbogen 16, 17 bzw. 18 fest. Jeder Zuförderer 13, 14, 15 weist in einem gegenseitigen Abstand an einem umlaufend angetriebenen Zugorgan befestigte Greifer 19 auf, die die Druckbogen 16, 17, 18 an ihrer Falzkante 16a, 17a, 18a fassen und mit der dieser Falzkante gegenüberliegenden offenen Seitenkante vorauslaufend zuführen. Durch eine in Figur 1 nicht gezeigte Öffnungsvorrichtung werden die Druckbogen 16,17,18 geöffnet und auf die Sammelförderer 8 bzw. auf die sich bereits auf diesem befindlichen Druckbogen aufgelegt.

In Förderrichtung B der Sammelförderer 8 gesehen hinter dem letzten Zuförderer 15 ist ein in Figur 1 ebenfalls nur schematisch dargestellter Wegförderer 20 angeordnet, der in einem gegenseitigen Abstand an einem Zugorgan befestigte Halteorgane 21 aufweist, die in Richtung des Pfeiles C umlaufen. Der genaue Aufbau des Wegförderer 20 wird anhand der Figuren 2 und 3 beschrieben werden. Die Halteorgane 21 übernehmen im mit 23 bezeichneten Übernahmebereich auf noch zu erläuternde Weise die aus mehreren übereinanderliegenden Druckbogen 16,17,18 bestehenden Produkte 22 und bringen diese zu einer zweiten Sammeltrommel, wie das anhand der Figur 5 noch beschrieben werden wird.

Wie aus der Figur 2, die in Seitenansicht einen Sammelförderer 8 der Sammeltrommel 5 im Übergabebereich 23 und den Wegförderer 20 im Schnitt entlang zueinander versetzten Schnittlinien zeigt, und der Figur 3, die einen Schnitt etwa entlang der Linie 111-111 in Figur 2 darstellt, hervorgeht, weist jeder Sammelförderer 8 ein durchgehendes Tragrohr 24 auf, das an beiden Enden über Lagerzapfen 25 in Schwenkhebeln 26 gelagert ist. Diese Schwenkhebel 26 sind auf nicht näher dargestellte Weise schwenkbar an den Lagerelementen 6, 7 (Figur 1) gelagert. Mittels einer in den Figuren nicht dargestellten Antriebseinrichtung werden die Sammelförderer 8 während ihres Umlaufens um die Umlaufachse 4a um ihre Lagerzapfen 25 derart geschwenkt, dass sie ihre im wesentlichen vertikale Lage beibehalten, wie das in der Schweizerischen Patentanmeldung Nr. 3 311/85 ausführlicher beschrieben ist.

Jeder Sammelförderer 8 weist eine endlose, in Richtung des Pfeiles B umlaufend angetriebene Förderkette 27 auf, die mit Auflageelementen 28 für die Druckbogen 16, 17, 18 versehen ist. Die Förderkette 27 ist über Umlenkräder 29 geführt, von denen in Figur 2 das in Förderrichtung B gesehen hintere Umlenkrad angedeutet ist. Die Förderkette 27 ist weiter mit in regelmässigen Abständen angeordneten Mitnehmern 30 versehen, die an den nachlaufenden Kanten der Druckbogen 16,17,18 bzw. 22 angreifen. Der Antrieb der Förderketten 27 wird auf nicht näher dargestellte Weise von der Drehbewegung der Sammelförderer 8 um ihre Lagerzapfen 25 während deren Umlaufens um die Achse 4a abgeleitet, wie das in der Schweizerischen Patentanmeldung 2828/85 näher erläutert ist.

Jeder Sammelförderer 8 weist eine Abhebeeinrichtung 31 auf, die in Förderrichtung B der zugeordneten Förderkette 27 gesehen hinter dem hintern Umlenkrad 29 angeordnet ist. Die Abhebeeinrichtung 31 ist zwischen zwei satteldachförmig angeordneten Stützblechen 32, 33 angeordnet, die an ihrem obern Ende an einer den First bildenden Halteleiste 34 befestigt sind, wie das aus Figur 3 hervorgeht. Die Stützbleche 32, 33 dienen als Auflage für die Produktehälften 22a und 22b. Die Abhebeeinrichtung 31 weist zwei in einem Abstand hintereinander angeordnete Abhebefinger 35 und 36 auf, die um eine Achse 35a bzw. 36a schwenkbar gelagert sind. Die Abhebefinger 35, 36 sind zwischen einer unteren, mit ausgezogenen bzw. gestrichelten Linien dargestellten Endstellung und einer obern, strichpunktiert dargestellten und mit 35' bzw. 36' bezeichneten Endstellung verschwenkbar. An den Abhebefingern 35, 36 greift je eine Zugfeder 37 bzw. 38 an, welche die Abhebefinger 35, 36 in der unteren Endstellung hält. In einem Abstand von der Schwenkachse 35a bzw. 36a greift an jedem Abhebefinger 35, 36 ein Kopplungsglied 39 bzw. 40 an, das am andern Ende mit einem Übertragungshebe) 41,42 verbunden ist. Die Übertragungshebel41,42 sitzen auf einer Betätigungsstange 43, welche in auf dem Tragrohr 24 befestigten Lagern 44, 45 drehbar gelagert ist. Am äussern Ende trägt diese Betätigungsstange 43 eine Steuerrolle 46, die mit einer Steuerscheibe 47 zusammenwirkt, welche auf dem Lagerzapfen 25 sitzt und sich mit diesem während des Umlaufens der Sammelförderer 8 um die Umlaufachse 4a dreht.

Sobald die Sammelförderer 8 in den Übergabebereich 23 gelangen, verursacht die Steuerscheibe 47 über die Steuerrolle 46 ein Drehen der Betätigungsstange 43. Dies hat über die Übertragungshebel 41, 42 und die Kopplungsglieder 39, 40 ein Hochschwenken der Abhebefinger 35, 36 entgegen der Kraft der Zugfedern 37, 38 zur Folge. Nach Verlassen des Übergabebereiches 23 werden die Abhebefinger 35, 36 durch die Federn 37, 38 wieder in die untere Endlage zurückverschwenkt.

Im folgenden wird nun der Aufbau des Wegförderers 20 erläutert.

Der Wegförderer 20 weist eine in einem Kettenkanal 48 geführte Kette 49 auf, an der in regelmässigen Abständen die Halteorgane 21 befestigt sind. Die Kette 49 wird auf nicht näher dargestellte Weise in Richtung des Pfeiles C umlaufend angetrieben. Zur Befestigung der Halteorgane 21 an der Kette 49 sind an letzterer Befestigungselemente 50 angebracht, an denen Lagerelemente 51 für eine Schwenkwelle 52 befestigt sind (rechte Hälfte der Schnittdarstellung in Figur 2). Mit dieser Schwenkwelle 52 sind zwei in einem Abstand voneinander angeordnete Halteplatten 53, 54 verbunden, in denen ein rohrförmiger Arm 55 gehalten ist, der sich rechtwinklig zur Förderrichtung C des Wegförderers 20 erstreckt. An den Enden dieses Armes 55 sind Befestigungselemente 56, 57 angebracht, an denen Klemmorgane 58, 59 schwenkbar gelagert sind. Die entsprechenden Schwenkachsen sind mit 58a bzw. 59a bezeichnet. Jedes Klemmorgan 58, 59 wird mittels eines Betätigungsmechanismus 60 bzw. 61 von einer mit ausgezogenen Linien dargestellten Freigabestellung nach einwärts in eine strichpunktiert dargestellte und mit 58' bzw. 59' bezeichnete Klemmstellung verschwenkt.

Jeder Betätigungsmechanismus 60, 61 weist eine in Längsrichtung des Armes 55 verschiebbare Betätigungsstange 62 bzw. 63 auf, die am äussern Ende ein abgewinkeltes Verbindungsstück 64 bzw. 65 tragen, das an den mit 64a bzw. 65a bezeichneten Punkten drehbar mit dem zugeordneten Klemmorgan 58 bzw. 59 verbunden ist. Die Befestigungspunkte 64a und 65a sind in einem Abstand von den Schwenkachsen 58a und 59a der Klemmorgane 58, 59 angeordnet. Am andern Ende greift an den Betätigungsstangen 62, 63 eine Zugfeder 66 an, die bestrebt ist, die Betätigungsstangen 62, 63 nach einwärts zu ziehen, was ein Verschwenken der Klemmorgane 58, 59 in die Klemmstellung zur Folge hat. Die Klemmorgane 58, 59 werden demnach durch die Zugfeder 66 in ihrer Klemmstellung 58' bzw. 59' gehalten. Jede Betätigungsstange 62, 63 trägt eine Steuerrolle 68 bzw. 69, die mit Steuerkurven 70 bzw. 71 zusammenwirken, die an einer Halterung 72 befestigt sind (Figur 2). Beim Auflaufen der Steuerrollen 68, 69 auf die Steuerkurven 70, 71 werden die Betätigungsstangen 62, 63 entgegen der Kraft der Zugfeder 66 nach aussen verschoben, was ein Zurückschwenken der Klemmorgane 58, 59 in die Offen- oder Freigabestellung zur Folge hat.

Die Klemmorgane 58, 59 wirken in ihrer Klemmstellung mit Gegenhaltern 73 bzw. 74 zusammen, die am Arm 55 vorgesehen sind.

Um die Schwenkwelle 52 herum ist eine Torsionsfeder 75 angeordnet, die sich am Lagerelement 51 abstützt und die die Halteorgane 21 und damit die Klemmorgane 58, 59 samt den zugeordneten Gegenhaltern 73, 74 in einer vertikalen Lage hält. An den Halteplatten 53, 54 sind nun Steuerrollen 76, 77 angebracht, welche mit Kulissen 78 (Fig. 2 & 5) zusammenzuwirken bestimmt sind, welche auf noch zu beschreibende Weise ein Verschwenken der Halteorgane 21 um die Schwenkwelle 52 bewirken.

Im folgenden wird nun die Wirkungsweise der beschriebenen Vorrichtung erläutert, soweit sich diese nicht schon aus der bisherigen Beschreibung ergibt.

Wie bereits anhand der Figur 1 erläutert, werden die durch die Zuförderer 13, 14, 15 zugeführten Druckbogen 16, 17, 18 während ihres Vorschiebens durch die Sammelförderer 8 zu einem Zwischenprodukt 22 aufeinandergelegt. Diese Zwischenprodukte 22, welche rittlings auf den Sammelförderern 8 sitzen, werden am Ende der Förderketten 27 durch die Mitnehmer 30 über die satteldachförmig angeordneten Stützbleche 32, 33 geschoben, auf denen sie mit ihren Produktehälften 22a und 22b zur Auflage kommen, wie das aus den Figuren 2 und 3 ersichtlich ist. Dies geschieht beim Einlaufen in den Übernahmebereich 23. Wie bereits erwähnt, werden beim Einlaufen der einzelnen Sammelförderer 8 in diesen Übernahmebereich 23 die Abhebefinger 35, 36 aus ihrer unteren Endstellung gegen die obere Endstellung verschwenkt. Dabei erfassen sie das darüber liegende geöffnete Produkt 22 auf der Innenseite der Falzkante 22' und heben das Produkt 22 an. Da die Abhebefinger 35, 36 in Förderrichtung B verschwenkt werden, werden die Produkte 22 während des Anhebens weiterhin in dieser Förderrichtung B vorgeschoben.

Wie Figur 4 zeigt, sind in diesem Übernahmebereich 23 die Steuerkurven 70, 71 angeordnet. Dies bedeutet, dass beim Einlaufen der Halteorgane 21 in den Übergabebereich 23 die Betätigungsstangen 62, 63 nach auswärts verschoben werden, was ein Verschwenken der Klemmorgane 58, 59 in die Offenstellung zur Folge hat, wie das in Figur 2 dargestellt ist. Zur Übernahme der auf die beschriebene Weise angehobenen und offenen Produkte 22 werden nun die Klemmorgane 58, 59 seitlich zwischen die Produktehälften 22a, 22b eingefahren, d. h. durch die Zugfeder 66 und die Steuerkurven 70, 71 gesteuert von der Offenstellung in die Klemmstellung 58' bzw. 59' verschwenkt. Dabei wird das erfasste Produkt 22 mit der Falzkante 22' gegen den zugeordneten Gegenhalter 73 bzw. 74 gedrückt, wie das die Figuren 2 - 4 zeigen. Die derart festgeklemmten Produkte 22 werden in Hängelage in Förderrichtung C des Wegförderers 20 weggefördert und dabei von den Sammelförderern 8 abgehoben, wie das insbesondere aus Figur 4 ersichtlich ist. Die sich zwischen den Produktehälften 22a, 22b befindlichen Klemmorgane 58, 59 verhindern ein vollständiges Schliessen der übernommenen Produkte 22. Die durch die Halteorgane 21 von den Sammelförderern 8 übernommenen Produkte 22, die aus mehreren übereinanderliegenden Druckbogen 16, 17, 18 bestehen, werden nun zu einer zweiten Sammeleinrichtung transportiert, die der beschriebenen Sammeleinrichtung 1 entspricht und von der in Figur 5 ein Teil der Sammelförderer 8' der Sammeltrommel 5' rein schematisch dargestellt ist. Vor der Übergabe der Produkte 22 an die einzelnen Sammelförderer 8' werden die Produkte 22 geöffnet. Zu diesem Zwecke werden die Halteorgane 21, d. h. die Klemmorgane 58, 59 samt den zugeordneten Gegenhaltern 73, 74 um die Schwenkachse 52 verschwenkt, wie das aus Figur 5 hervorgeht. Hiezu sind die Kulissen 78 vorhanden, auf die die Steuerrollen 76, 77 auflaufen. Dieses Verschwenken der Klemmorgane 58, 59 und der Gegenhalter 73, 74 hat nun zur Folge, dass die beiden Hälften 22a, 22b des festgeklemmten Produktes 22 deutlich voneinander abgehoben werden, wie das auf der linken Seite der Figur 5 dargestellt ist. Zwischen die auf diese Weise auseinandergespreizten Produktehälften 22a, 22b können nun die einzelnen Sammelförderer 8' der Sammeltrommel 5' eingreifen. Die Kulisse 78 ist nun derart ausgebildet, dass die Halteorgane 21 durch die Torsionsfeder 75 wieder allmählich in die vertikale Lage zurückverschwenkt werden, so dass sich die Produkte 22 rittlings über die Sammelförderer 8' legen können. Hinter den Kulissen 78 sind nun Öffnungskulissen 79 angeordnet, die den Steuerkurven 70, 71 (Figuren 2 und 4) entsprechen und die ein Öffnen der Halteorgane 21, d. h. ein Verschwenken der Klemmorgane 58, 59 aus der Klemmstellung in die Freigabestellung bewirken. Dabei werden die Produkte 22 freigegeben und kommen vollständig auf den Sammelförderern 8' zur Auflage, wie das auf der rechten Seite der Figur 5 dargestellt ist. Nach Ablaufen der Steuerrollen 68, 69 von den Kulissen 79 werden die Klemmorgane 58, 59 durch die Zugfeder 66 wieder in die Klemmstellung 58', 59' verschwenkt.

Die auf die Sammelförderer 8' aufgelegten Produkte 22 werden nun durch die Sammelförderer 8' weitergefördert, wobei während dieser Weiterförderung auf die anhand der Figur 1 beschriebene Weise weitere Druckbogen auf die Produkte 22 aufgelegt werden können.

Wie erwähnt wird durch die seitlich zwischen die Produktehälften 22a, 22b eingefahrenen Klemmorgane 58, 59 ein vollständiges Schliessen der Produkte 22 verhindert. Dies bedeutet, dass sich die Produkte 22 nach der Übernahme durch die Halteorgane 21 des Wegförderers 20 leicht wieder öffnen lassen. Es versteht sich, dass die beschriebene Vorrichtung anders als wie gezeigt ausgebildet und eingesetzt werden kann. So können beispielsweise die vom Wegförderer 20 übernommenen Produkte 22 statt wie anhand der Figur 5 gezeigt einer Sammeltrommel 5' einem einzigen stationären Förderer zugeführt werden, der die Produkte 22 übernimmt und in einer etwa rechtwinklig zur Förderrichtung C des Wegförderers 20 verlaufenden Richtung wegführt.

Dieser einzige Förderer kann beispielsweise ein Sammelförderer sein oder als Zuführung zu einer Verarbeitungsstation, z. B. einer Heft- und oder Schneidmaschine, dienen. Im letztgenannten Fall wäre das Produkt 22 ein Endprodukt.

Im weiteren können mittels des beschriebenen Wegförderers 20 auch Produkte von einem einzigen, feststehenden Sammelförderer übernommen werden, wie er beispielsweise in den bereits erwähnten CH-PSen 358 100 und 459 270 dargestellt ist.

## Patentansprüche

1. Vorrichtung zum Übernehmen und Wegführen von gefalzten Druckbogen (22) von einer Fördereinrichtung (8), auf der die Druckbogen mit ihrer Falzkante (22') in Förderrichtung (B) weisend rittlings aufliegen, mit einer zwischen die Bogenhälften (22a, 22b) eingreifenden Abhebeeinrichtung (31) zum Anheben der Druckbogen mit einer die angehobenen Druckbogen erfassenden Transporteinrichtung (20) zum Wegführen der Druckbogen, dadurch gekennzeichnet, dass die Transporteinrichtung einen die Druckbogen (22) von der Abhebeeinrichtung (31) übernehmenden Wegförderer (20) mit einer Anzahl von an einem umlaufend antreibbaren Zugorgan (49) befestigten, steuerbaren Halteorganen (21), die seitlich zwischen die Bogenhälften (22a, 22b) eingreifen und die Druckbogen (22) an ihrer Falzkante (22') festklemmen, aufweist.

2. Vorrichtung nach Anspruch 1, dadurch gekennzeichnet, dass die Halteorgane (21) zwischen die Bogenhälften (22a, 22b) einfahrbare und die Druckbogen (22) gegen einen Gegenhalter (73, 74) drückende Klemmorgane (58, 59) aufweisen.

3. Vorrichtung nach Anspruch 2, dadurch gekennzeichnet, dass jedes Halteorgan (21) zwei sich bezüglich der Förderrichtung (C) des Wegförderers (20) gegenüberliegende Klemmorgane (58, 59) aufweist, die zwischen einer Klemmstellung und einer Freigabestellung verschwenkbar gelagert sind.

4. Vorrichtung nach einem der Ansprüche 1 - 3, dadurch gekennzeichnet, dass die Halteorgane (21) um eine quer, vorzugsweise rechtwinklig, zur Förderrichtung (C) des Wegförderers (20) verlaufende Achse (52) schwenkbar sind.

5. Vorrichtung nach Anspruch 3, dadurch gekennzeichnet, dass die um eine im wesentlichen parallel zur Förderrichtung (C) des Wegförderers (20) verlaufenden Achse (58a, 59a) schwenkbaren Klemmorgane (58, 59) mit einem ausserhalb ihrer Schwenkachse (58a, 59a) angreifenden Betätigungsmechanismus (60, 61) verbunden sind.

6. Vorrichtung nach Anspruch 5, dadurch gekennzeichnet, dass der Betätigungsmechanismes (60, 61) ein stabförmiges, quer, vorzugsweise rechtwinklig, zur Förderrichtung (C) des Wegförderers (20) verschiebbares Betätigungselement (62, 63) aufweist, das derart über ein Koppelungsglied (64, 65) mit dem zugeordneten Klemmorgan (58, 59) verbunden ist, dass letzteres beim vorzugsweise gegen die Kraft einer Schliessfeder (66) erfolgenden Ausfahren des Betätigungselementes (62, 63) in seine Freigabestellung verschwenkt wird.

7. Vorrichtung nach einem der Ansprüche 2 - 6, dadurch gekennzeichnet, dass die Klemmorgane (58, 59) und die Gegenhalter (73, 74) jedes Halteorganes (21) an einer um eine quer, vorzugsweise rechtwinklig, zur Förderrichtung (C) des Wegförderers (20) verlaufenden Achse (52) schwenkbaren Halterung (53, 54) befestigt sind, die vorzugsweise durch Federkraft (75) in einer die Übernahme der Druckbogen (22) erlaubenden Ruhestellung gehalten ist, aus der die Halterung (53, 54) in eine Öffnungsstellung verschwenkbar ist, in der die eine Bogenhälfte (22b) mittels der eingreifenden Klemmorgane (58, 59) von der andern Bogenhälfte (22a) abgehoben ist.

8. Vorrichtung nach einem der Ansprüche 1 - 7, dadurch gekennzeichnet, dass die Abhebeeinrichtung (31) wenigstens ein in Förderrichtung (B) der Fördereinrichtung (8) von einer untern Endstellung in eine obere Endstellung schwenkbares Abhebeelement (35, 36) aufweist, das beim vorzugsweise gegen eine Federkraft (37, 38) erfolgenden Verschwenken in die obere Endstellung zwischen die Druckbogenhälften (22a, 22b) einfahrbar ist.

9. Vorrichtung nach einem der Ansprüche 1 - 8, dadurch gekennzeichnet, dass die Fördereinrichtung (8) ein endloses, umlaufend antreibbares Förderelement (27), vorzugsweise eine Förderkette, aufweist und dass die Abhebeeinrichtung (31) in Förderrichtung (B) des Förderelementes (27) gesehen hinter letzterem angeordnet ist.

10. Vorrichtung nach einem der Ansprüche 1 - 9, dadurch gekennzeichnet, dass die Fördereinrichtung (8) als Sammelförderer einer Einrichtung (1) zum Sammeln von gefalzten Druckbogen (16, 17, 18) ausgebildet ist.

11. Vorrichtung nach Anspruch 10, dadurch gekennzeichnet, dass mehrere, eine parallel zu einer gemeinsamen Umlaufachse (4a) verlaufende Förderrichtung (B) aufweisende Sammelförderer (8) vorgesehen sind, die um diese Umlaufachse (4a) herum angeordnet sind und während des Förderns der Druckbogen (16, 17, 18) um die genannte Umlaufachse (4a) umlaufend antreibbar sind und dass jedem Sammelförderer (8) eine Abhebeeinrichtung (31) zugeordnet ist, die beim Durchlaufen eines Übergabebereiches (23) durch den zugehörigen Sammelförderer (8) zum Anheben der Druckbogen (22) aktivierbar ist.

12. Vorrichtung nach den Ansprüchen 8 und 11, dadurch gekennzeichnet, dass die Abhebeelemente (35, 36) durch einen Betätigungsmechanismus (39 - 43), der beim Durchlaufen des Übergabebereiches (23) durch den zugeordneten Sammelförderer (8) aktivierbar ist, in die obere Endstellung verschwenkbar sind.

## Claims

1. Device for accepting and conveying away folded printed sheets (22) from a conveying device (8), on which the printed sheets rest astraddle with their folded edge (22') pointing in the conveying direction (B), having a lifting device (31) engaging between the sheet halves (22a, 22b) for raising the printed sheets, having a transport device (20), which takes up the raised printed sheets, for conveying the printed sheets away, characterized in that the transport device has a removal device (20) which accepts the printed sheets (22) from the lifting device (31) and has a number of controllable holding members (21) which are attached to a traction element (49) which can be driven to revolve and engage laterally between the sheet halves (22a, 22b) and clamp the printed sheets (22) at their folded edge (22').

2. Device according to Claim 1, characterized in that the holding members (21) have clamping members (58, 59) which can be moved between the sheet halves (22a, 22b) and press the printed sheets (22) against an abutment (73, 74).

3. Device according to Claim 2, characterized in that each holding member (21) has two clamping members (58, 59) which are located opposite one another in relation to the conveying direction (C) of the removal device (20) and are pivotably mounted between a clamping position and a release position.

4. Device according to one of Claims 1 - 3, characterized in that the holding members (21) are pivotable about an axis (52) which runs transversely or, preferably at right angles, to the conveying direction (C) of the removal device (20).

5. Device according to claim 3, characterized in that the clamping members (58, 59), which are pivotable about an axis (58a, 59a) running essentially parallel to the conveying direction (C) of the removal device (20), are connected to an actuating mechanism (60, 61) which engages outside of their pivot axis (58a, 59a).

6. Device according to Claim 5, characterized in that the actuating mechanism (60, 61) has a rod- shaped actuating element (62, 63) which can be displaced transversely, preferably at right angles, to the conveying direction (C) of the removal device (20) and is connected via a coupling member (64, 65) to the associated clamping member (58, 59) in a manner such that the latter is pivoted into its release position as the actuating element (62, 63) is moved out, preferably against the force of a closing spring (66).

7. Device according to one of Claims 2 - 6, characterized in that the clamping members (58, 59) and the abutments (73, 74) of each holding member (21) are attached to a mounting (53, 54) which is pivotable about an axis (52) running transversely, preferably at right angles, to the conveying direction (C) of the removal device (20) and is preferably held in a resting position, which allows the acceptance of the printed sheets (22), by spring force (75), from which position the mounting (53, 54) can be pivoted into an opening position in which one sheet half (22b) is lifted off from the other sheet half (22a) by means of the clamping members (58, 59) engaging.

8. Device according to one of Claims 1 - 7, characterized in that the lifting device (31) has at least one lifting element (35, 36) which can be pivoted from a lower end position into an upper end position in the conveying direction (B) of the conveying device (B) and during pivoting into the upper end position which preferably takes place against a spring force (37, 38), can be moved between the printed sheet halves (22a, 22b).

9. Device according to one of Claims 1 - 8, characterized in that the conveying device (8) has a continuous conveying element (27) which can be driven to revolve, preferably a conveying chain, and that the lifting device (31) is arranged downstream of the latter, as seen in the conveying direction (B) of the conveying element (27).

10. Device according to one of Claims 1 - 9, characterized in that the conveying device (8) is designed as a collecting conveyor of a device (1) for collecting folded printed sheets (16, 17, 18).

11. Device according to Claim 10, characterized in that a plurality of collecting conveyors (8) having a conveying direction (B) parallel to a common axis (4a) of revolution are provided which are arranged around this axis (4a) of revolution and can be driven to revolve about the said axis (4a) of revolution while the printed sheets (16, 17, 18) are being conveyed, and in that each collecting conveyor (8) is associated with a lifting device (31) which, as it passes through a transfer zone (23), can be activated by the associated collecting conveyor (8) so as to raise the printed sheets (22).

12. Device according to Claims 8 and 11, characterized in that the lifting elements (35, 36) can be pivoted into the upper end position by an actuating mechanism (39 43) which, as it passes through the transfer zone (23) can be activated by the associated collecting conveyor (8).

## Revendications

1. Dispositif pour la prise en charge et l'évacuation de feuillets pliés (22) par un dispositif de transport (8) sur lequel les feuillets reposent à cheval, par leur arête de pliage (22'), dans la direction du transport (B), comportant un dispositif de soulèvement (31) qui vient s'insérer entre les demi-feuillets (22a, 22b) pour soulever les feuillets, comportant un dispositif de transport (20) qui saisit les feuillets ainsi soulevés pour évacuer les feuillets, caractérisé en ce que le dispositif de transport présente un transporteur d'évacuation (20) qui prend en charge les feuillets (22) depuis le dispositif de soulèvement (31) et qui comporte un certain nombre d'organes supports qui sont fixés à un organe de tirage (49) pour prendre un mouvement tournant que l'on peut commander, qui s'insèrent, par le côté, entre les demi-feuillets (22a, 22b) et qui pincent les feuillets (22) par leur arête de pliage (22').

2. Dispositif selon la revendication 1, caractérisé en ce que les organes supports (21) présentent des organes de pincement (58, 59) qui peuvent s'introduire entre les demi-feuillets (22a, 22b) et qui pressent les feuillets (22) contre un contre-appui (73, 74).

3. Dispositif selon la revendication 2, caractérisé en ce que chaque organe support (21) présente deux organes de pincement (58, 59) qui sont situés en face l'un de l'autre par rapport à la direction de transport (C) du transporteur d'évacuation (20) et dont la portée leur permet de pivoter entre une position de pincement et une position de libération.

4. Dispositif selon l'une des revendications 1 - 3, caractérisé en ce que les organes supports (21) peuvent pivoter autour d'un axe (52) disposé transversalement, de préférence perpendiculairement, par rapport à la direction de transport (C) du transporteur d'evacuation (20).

5. Dispositif selon la revendication 3, caractérisé en ce que les organes de pincement (58, 59), qui peuvent pivoter autour d'un axe (58a, 59a) dirigé sensiblement parallèlement à la direction de transport (C) du transporteur d'évacuation (20) sont reliés à un mécanisme de manoeuvre (60, 61) qui les attaque en dehors de leur axe de pivotement (58a, 59a).

6. Dispositif selon la revendication 5, caractérisé en ce que le mécanisme de manoeuvre (60, 61) présente un élément de manoeuvre (62, 63) en forme de barre, qui peut coulisser transversalement, de préférence perpendiculairement, par rapport à la direction de transport (C) du transporteur d'évacuation (20) et qui est relié, par l'intermédiaire d'un élément de couplage (64, 65), à l'organe de pincement correspondant (58, 59) de façon telle que, lorsque l'élément de manoeuvre (62, 63) vient en extension, de préférence en agissant contre la force d'un ressort de fermeture (66), l'organe de pincement pivote pour venir dans sa position de libération.

7. Dispositif selon l'une des revendications 2 - 6, caractérisé en ce que les organes de pincement (58, 59) et les contre-appuis (73, 74) de chaque organe support (21) sont fixés à un support (53, 54) qui peut pivoter autour d'un axe (52) dirigé transversalement, de préférence perpendiculairement, par rapport à la direction de transport (C) du transporteur d'évacuation (20), et qui est maintenu, de préférence par la force d'un ressort (75), dans une position de repos qui permet la prise en charge des feuillets (22) et à partir de laquelle le support (53, 54) peut pivoter dans une position d'ouverture dans laquelle le premier demi-feuillet (22) décolle d'avec l'autre demi-feuillet (22a) au moyen des organes de pincement (58, 59) qui viennent en prise.

8. Dispositif selon l'une des revendications 1 - 7, caractérisé en ce que le dispositif de soulèvement (31) présente au moins un élément de soulevement (35, 36) qui peut pivoter dans la direction du transport (B) du dispositif de transport (8) pour passer d'une position d'extrémité inférieure à une position d'extrémité supérieure et qui, en pivotant, de préférence contre la force d'un ressort (37, 38), peut, lorsqu'il est dans sa position d'extrémité supérieure, s'introduire entre les demi-feuillets (22a, 22b).

9. Dispositif selon l'une des revendications 1 - 8, caractérisé en ce que le dispositif de transport (8) présente un élément de transport (27), de préférence une chaîne de transport, sans fin, pouvant prendre un mouvement tournant; et en ce que le dispositif de soulèvement (31) est disposé derrière l'élément de transport (27), vu dans la direction de transport (B) de l'élément de transport (27).

10. Dispositif selon l'une des revendications 1 - 9, caractérisé en ce que le dispositif de transport (8) est conçu sous forme de transporteur de groupage d'un dispositif (1) prévu pour grouper des feuillets pliés (16, 17, 18).

11. Dispositif selon la revendication 10, caractérisé en ce qu'il est prévu plusieurs transporteurs de groupage (8) qui présentent une direction de transport (B) dirigée parallèlement à un axe de révolution commun (4a), qui sont disposés autour de cet axe de révolution (4a) et qui peuvent prendre un mouvement tournant autour de l'axe de révolution mentionné (4a) pendant le transport des feuillets 16, 17, 18); et en ce qu'à chaque transporteur de groupage (8) correspond un dispositif de soulèvement (31) qui, lors du parcours d'une zone de transfert (23), peut être activé, par le transporteur de groupage correspondant (8) pour soulever les feuillets (22).

12. Dispositif selon les revendications 8 et 11, caractérisé en ce qu'un mécanisme de manoeuvre (39 - 43), qui, lors du parcours de la zone de transfert (23), peut être activé par le transporteur de groupage correspondant (8), peut faire pivoter les éléments de soulèvement (35, 36) pour les amener dans leur position d'extrémité supérieure.
